# EUROPÄISCHE PATENTSCHRIFT

(11) **EP 1 952 085 B1**
(45) Veröffentlichungstag und Bekanntmachung des Hinweises auf die Patenterteilung: **11.08.2010**
(21) Anmeldenummer: 06804398.3
(22) Anmeldetag: 24.11.2006
(51) Int. Cl.: F41A 9/70, F41A 9/71

(54) **STANGENMAGAZIN FÜR EINE SCHUSSWAFFE**
ROD MAGAZINE FOR A FIREARM
CHARGEUR A BARRES POUR ARME A FEU

(30) Priorität: 25.11.2005 AT 19082005
(43) Veröffentlichungstag der Anmeldung: 06.08.2008
(73) Patentinhaber: Steyr Mannlicher Holding GmbH, 4442 Kleinraming (AT)
(72) Erfinder: GRUBER, Josef, A-4431 Haidershofen (AT); KEFER, Hubert, A-4820 Bad Ischl (AT)
(74) Vertreter: Weiser, Andreas
(86) Internationale Anmeldenummer: PCT/AT2006/000484
(87) Internationale Veröffentlichungsnummer: WO 2007/059549

(56) Entgegenhaltungen:
- CZ-U- 10 068
- DE-B- 1 094 155
- FR-A- 755 369
- GB-A- 406 885
- US-A- 4 069 608
- US-A- 4 888 900

## Beschreibung

Die vorliegende Erfindung betrifft ein Stangenmagazin für eine Schußwaffe, mit einem Schacht zur Aufnahme von Patronen in einem Stapel und einem Zubringer zum Fördern des Stapels zu einem Schachtende, das von Magazinlippen übergriffen ist, welche die oberste Patrone des Stapels in Schachtrichtung zurückhalten, jedoch ihre Bewegung etwa quer zur Schachtrichtung über das Stangenmagazin hinaus gestatten, wobei der Schacht mit in Schachtrichtung verlaufenden Führungsleisten für die Schultern der Patronen ausgestattet ist.

Die Fig. 1 bis 3 zeigen ein derartiges Stangenmagazin 1 nach dem Stand der Technik in der Perspektive (Fig. 1) und in zwei verschiedenen Betriebsstellungen im Schnitt in Verbindung mit einem ausschnittsweise dargestellten Repetiergewehr 2 (Fig. 2, 3). Das Stangenmagazin 1 besitzt einen Schacht 3 zur Aufnahme von Patronen 4, 4' in einem Stapel. Seitliche Führungsleisten 5 im Schacht 3 dienen als Anschlag für die Schultern der Patronen 4, 4' und als Gleithilfen bei ihrer Bewegung nach oben. Ein Stangenmagazin, mit eingeprägten Führungsleisten, gemäß dem Oberbegriff des Anspruchs 1 ist aus CZ 10068 U1 bekannt. Ein durch eine Magazinfeder (nicht gezeigt) belasteter Zubringer 6 fördert den Stapel zum Schachtende 7.

Das Schachtende 7 ist in seinem rückwärtigen Teil von Magazinlippen 8 übergriffen, welche die jeweils oberste Patrone 4 des Stapels in Schachtrichtung (im gezeigten Beispiel nach oben) zurückhalten, dabei aber eine Bewegung der Patrone 4 etwa quer zur Schachtrichtung (im gezeigten Beispiel nach links) über das Stangenmagazin hinaus zum Laden des Gewehrs 2 gestatten. Dazu greift ein Ansatz 9 des Verschlusses 10 zwischen die Magazinlippen 8 ein und am Boden der Patrone 4 an, um diese durch Vorwärtsbewegen des Verschlusses 10 in das Patronenlager 11 des Laufes 12 einzuführen.

Wie die Fig. 2 und 3 zeigen, läuft dabei der Kopf bzw. Hals der Patrone 4 auf Führungskanten 13, 14 des Patronenlagers 11 auf, was zu einer geringförmigen Verformung und Asymmetrierung der Patrone führen kann, welche die Schußgenauigkeit beeinträchtigt.

Es wurde daher bereits vorgeschlagen, an die jeweilige Waffe und das jeweils verwendete Kaliber der Patrone angepaßte Stangenmagazine zu verwenden, um die Gefahr einer Verformung der Patrone beim Laden zu minimieren. Allerdings sind die bekannten Konstruktionen stets auf die, spezielle Waffen/Magazin/Kaliber-Kombinationen beschränkt.

Die Erfindung setzt sich zum Ziel, die geschilderten Nachteile des Standes der Technik zu überwinden und ein Stangenmagazin für eine Schußwaffe zu schaffen, welches eine verbesserte Zuführung von Patronen auch unterschiedlichen Kalibers gestattet.

Dieses Ziel wird mit einem Stangenmagazin der einleitend genannten Art erreicht, das sich gemäß dem Hauptanspruch dadurch auszeichnet, daß die Führungsleisten über das Schachtende hinaus und in die vor den Magazinlippen liegende Bewegungsbahn der obersten Patrone vorstehen.

Auf diese Weise werden die Führungsleisten des Magazinschachtes gleichzeitig für die Zuführung der Patronen zum Patronenlager ausgenützt. Die Patronen gleiten auf die vorstehenden Enden der Führungsleisten auf und schräg nach oben und werden so auf das Patronenlager ausgerichtet, ohne die Kanten des Patronenlagers zu berühren. Eine Deformation der Patrone beim Ladevorgang wird dadurch sicher vermieden.

Darüber hinaus brauchen für den Einsatz von Patronen unterschiedlichen Kalibers lediglich die Führungsleisten an das entsprechende Kaliber angepaßt zu werden. Dadurch können mit ein und demselben Magazinkörper und unterschiedlichen Führungsleisten Stangenmagazine für verschiedenste Kaliber gefertigt werden. Dies vereinfacht die Fertigungslogistik, ermöglicht höhere Losgrößen bei den gleichbleibenden Teilen wie Magazinschacht, Zubringer, Magazinfeder, Magazinboden usw. und damit eine wesentliche Kostensenkung in der Fertigung von Magazinen für verschiedene Kaliber.

Bevorzugt werden die Führungsleisten aus Metall oder Kunststoff gefertigt. In ersterem Falle ergibt sich eine hohe Verschleißfestigkeit, in letzterem Falle ist die Gefahr von Beschädigungen der Patronen noch weiter verringert.

Eine bevorzugte Ausführungsform der Erfindung zeichnet sich dadurch aus, daß die Stirnflächen der Führungsleisten abgeschrägt sind, wobei sie in Richtung der Bewegungsbahn gesehen fortschreitend stärker vorstehen. Dadurch kann die Reibung der Patronen beim Aufgleiten weiter verringert werden.

Die Führungsleisten sind als gesonderte Module im Schacht verankerbar, bevorzugt modular austauschbar. Dadurch kann die Fertigungslogistik aufgrund der modularen Kombination von Führungsleisten mit Magazinkörpern noch weiter vereinfacht werden; im Falle der modularen Austauschbarkeit ist eine Kaliberanpassung des Magazins durch Auswechseln der Führungsleisten auch für den Benutzer möglich.

Dabei ist es besonders vorteilhaft, wenn zumindest eine der Führungsleisten auf ihrer Außenseite einen Beschriftüngsträger aufweist, der durch eine Öffnung im Schacht von außen sichtbar ist. Dadurch kann auf den Führungsleisten eine Kaliberbezeichnung angebracht werden, welche von außen am Magazin ablesbar ist, so daß es zu keinen Verwechslungen zwischen Magazinen mit unterschiedlichen Führungsleisten für verschiedene Kaliber kommen kann.

Gemäß einem weiteren bevorzugten Merkmal der Erfindung kann vorgesehen werden, daß die Führungsleisten über einen gemeinsamen Steg einstückig miteinander verbunden sind, was die Fertigung der Führungsleisten und ihre Montage im Schacht vereinfacht.

Bevorzugt werden dabei die über den Steg miteinander verbundenen Führungsleisten mittels Vorsprüngen in Öffnungen bzw. Kerben des Schachtes verankert, was eine besonders einfache und rasche Montage ermöglicht.

Die Erfindung wird nachstehend anhand von Ausführungsbeispielen näher erläutert, welche auf die beigeschlossenen Fig. 4 bis 13 Bezug nehmen, in denen zeigen:
die Fig. 4 und 5 das Stangenmagazin der Erfindung in einer gesprengten und einer zusammengebauten Perspektivansicht;
die Fig. 6 und 7 das erfindungsgemäße Stangenmagazin in der Seitenansicht und der Draufsicht;
Fig. 8 einen Schnitt entlang der Linie A-A von Fig. 6;
Fig. 9 einen ausschnittsweisen Schnitt entlang der Linie B-B von Fig. 6;
die Fig. 10 bis 12 das erfindungsgemäße Stangenmagazin im Schnitt in drei aufeinanderfolgenden Betriebsstellungen beim Laden einer Patrone, und zwar jeweils in Verbindung mit einem ausschnittsweise dargestellten Repetiergewehr; und
Fig. 13 eine alternative Ausführungsform der Führungsleisten des Stangenmagazins der Erfindung.

Das in den Fig. 4 bis 13 dargestellte Stangenmagazin 15 entspricht mit Ausnahme seiner Führungsleisten 16 und der nachfolgend beschriebenen Details im wesentlichen dem Stangenmagazin 1 der Fig. 1 bis 3, wobei in den Fig. 4 bis 13 für gleiche Teile dieselben Bezugszeichen wie in den Fig. 1 bis 3 verwendet werden. Zur Erörterung dieser Teile des Stangenmagazins 15 wird daher auf die Beschreibung der entsprechenden Teile des Stangenmagazins 1 verwiesen.

Die Führungsleisten 16 des Stangenmagazins 15 sind über das Schachtende 7 hinaus verlängert, so daß sie in die vor den Magazinlippen 8 liegende Bewegungsbahn der obersten Patrone 4 vorstehen. Die Stirnflächen 17 der Führungsleisten 16 verlaufen geringfügig geneigt, u.zw. so, daß sie in Richtung der Bewegungsbahn der Patrone 4 gesehen fortschreitend stärker vorstehen. Damit bewirken die Stirnflächen 17 ein Aufgleiten bzw. geringfügiges nach oben Kippen der obersten Patrone 4 beim Ladevorgang, wie anhand der Fig. 10 bis 12 nun ausführlicher erläutert wird.

Die Fig. 10 bis 12 zeigen die Bewegung der Patrone 4 beim Ladevorgang. Die Patrone 4 gleitet über die schrägen Stirnflächen 17 der Führungsleisten 16 in das Patronenlager 11. Die Stirnflächen 17 sind zu diesem Zweck an die Außenkontur der Patronen 4 angepaßt, wie insbesondere die Fig. 7 und 8 zeigen. Damit steht die Patrone 4 beim Einführen in das Patronenlager 11 von den Kanten 13, 14 des Patronenlagers 11 frei, wie bei 13' und 14' angedeutet.

Die Führungsleisten 16 werden bevorzugt aus Kunststoff gefertigt und auf beliebige Art an den Innenwänden des Schachtes 3 befestigt, beispielsweise durch Verschrauben, Verkleben, Verlöten oder Vernieten, siehe die beispielhaften Blindnieten 18 in Fig. 4.

Die Führungsleisten 16 können sowohl fest als auch modular austauschbar im Schacht 3 verankert sein.

Fig. 13 zeigt eine alternative Ausführungsform der Führungsleisten 16, die sich von jener der Fig. 4 bis 12 dadurch unterscheidet, daß die beiden Führungsleisten 16 über einen gemeinsamen, bevorzugt elastischen, sich an die Innenwand des Schachtes 3 anschmiegenden Steg 18 einstückig miteinander verbunden sind. Ferner weist jede Führungsleiste 16 auf ihrer zum Schacht weisenden Außenseite einen Beschriftungsträger 19 auf, der durch entsprechende Öffnungen 20 des Schachtes 3 von außen sichtbar ist. Auf dem Beschriftungsträger 19 kann die Bezeichnung des Patronenkalibers angebracht werden, an welches die Führungsleisten 16 angepaßt sind.

Fig. 13 zeigt ferner die Magazinfeder 6' des Zubringers 6 sowie den Boden 3' des Schachtes 3 im Detail.

Wie dargestellt können die Beschriftungsträger 19 Vorsprünge auf der Außenseite der Führungsleisten 16 bilden, so daß sie - unter Ausnützung der Federwirkung des Stegs 18 - beim Einsetzen der Führungsleisten 16 in den Schacht 3 in den Öffnungen 20 verrasten und damit die Führungsleisten 16 im Schacht 3 verankern. Alternativ oder zusätzlich können weitere Vorsprünge 21 auf den Führungsleisten 16 und entsprechende Kerben 22 im Schacht 3 zur Verankerung vorgesehen werden, die beispielsweise - wenn der Steg 18 nicht elastisch ist und die Beschriftungsträger 19 nicht vorspringen - auch ein Einschieben der über den Steg 18 verbundenen Führungsleisten 16 von unten in den Schacht 3 vor Aufsetzen des Bodens 3' gestatten.

Die Erfindung ist nicht auf die dargestellten Ausführungsformen beschränkt, sondern umfaßt alle Varianten und Modifikationen, die in den Rahmen der angeschlossenen Ansprüche fallen.

## Patentansprüche

1. Stangenmagazin (15) für eine Schußwaffe (2), mit einem Schacht (3) zur Aufnahme von Patronen (4, 4') in einem Stapel und einem Zubringer (6) zum Fördern des Stapels zu einem Schachtende (7), das von Magazinlippen (8) übergriffen ist, welche die oberste Patrone (4) des Stapels in Schachtrichtung zurückhalten, jedoch ihre Bewegung etwa quer zur Schachtrichtung über das Stangenmagazin (15) hinaus gestatten, wobei der Schacht (3) mit in Schachtrichtung verlaufenden Führungsleisten (16) für die Schultern der Patronen ausgestattet ist, wobei die Führungsleisten (16) über das Schachtende (7) hinaus und in die vor den Magazinlippen (8) liegende Bewegungsbahn der obersten Patrone (4) vorstehen, **dadurch gekennzeichnet, daß** die Führungsleisten (16) als gesonderte Module im Schacht (3) verankerbar sind, bevorzugt modular austauschbar.

2. Stangenmagazin nach Anspruch 1, **dadurch gekennzeichnet, daß** die Führungsleisten (16) aus Metall oder Kunststoff gefertigt sind.

3. Stangenmagazin nach Anspruch 1 oder 2, **dadurch gekennzeichnet, daß** die oberseitigen Stirnflächen (17) der Führungsleisten (16) abgeschrägt sind, wobei sie in Richtung der Bewegungsbahn gesehen fortschreitend stärker vorstehen.

4. Stangenmagazin nach einem der Ansprüche 1 bis 3, **dadurch gekennzeichnet, daß** zumindest eine der Führungsleisten (16) auf ihrer Außenseite einen Beschriftungsträger (19) aufweist, der durch eine Öffnung (20) im Schacht (3) von außen sichtbar ist.

5. Stangenmagazin nach einem der Ansprüche 1 bis 4, **dadurch gekennzeichnet, daß** die Führungsleisten (16) über einen gemeinsamen Steg (18) einstückig miteinander verbunden sind.

6. Stangenmagazin nach einem der Ansprüche 1 bis 5, **dadurch gekennzeichnet, daß** die Führungsleisten (16) mittels Vorsprüngen (19, 21) in Öffnungen bzw. Kerben (20, 22) des Schachtes (3) verankert sind.

## Claims

1. Rod magazine (15) for a firearm (2), with a channel (3) to receive cartridges (4, 4') in a stack and a feeder (6) to transport the stack to a channel end (7), over which magazine lips (8) engage, which hold back the uppermost cartridge (4) of the stack in the channel direction, while allowing it to move approximately transversely to the channel direction beyond the rod magazine (15), wherein the channel (3) is fitted with guide ribs (16) running in channel direction for the shoulders of the cartridges, wherein the guide ribs (16) project beyond the channel end (7) and into the path of movement of the uppermost cartridge (4) lying in front of the magazine lips (8), **characterised in that** the guide ribs (16) can be anchored in the channel (3) as separate modules, preferably to be replaceable in modular form.

2. Rod magazine according to claim 1, **characterised in that** the guide ribs (16) are made from metal or plastic.

3. Rod magazine according to claim 1 or 2, **characterised in that** the faces (17) on the upper side of the guide ribs (16) are sloped, wherein they protrude to a progressively greater extent viewed in the direction of the movement path.

4. Rod magazine according to one of claims 1 to 3, **characterised in that** at least one of the guide ribs (16) has an inscription support (19) on its outer surface, which is visible from the outside through an opening (20) in the channel (3).

5. Rod magazine according to one of claims 1 to 4, **characterised in that** the guide ribs (16) are connected to one another in one piece by means of a common web (18).

6. Rod magazine according to one of claims 1 to 5, **characterised in that** the guide ribs (16) are anchored in openings or notches (20, 22) in the channel (3) by means of projections (19, 21).

## Revendications

1. Chargeur en barre (15) pour une arme à feu (2) comprenant un puits (3) pour la réception de cartouches (4, 4') sous forme d'une pile et un dispositif d'avancement (6) pour amener la pile vers une extrémité (7) du puits qui est coiffée par des lèvres de chargeur (8) qui retiennent la cartouche (4) tout en haut de la pile dans la direction du puits, mais permettent son mouvement approximativement perpendiculairement à la direction du puits au-delà du chargeur en barre (15), dans lequel le puits (3) est équipé de barrettes de guidage (16) s'étendant dans la direction du puits pour les épaulements des cartouches, et dans lequel les barrettes de guidage (16) dépassent au-delà de l'extrémité (7) du puits pour venir dans le trajet de déplacement, situé devant les lèvres de chargeur (8), de la cartouche (4) située tout en haut, **caractérisé en ce que** les barrettes de guidage (16) sont susceptibles d'être ancrées dans le puits (3) sous forme de modules séparés, et peuvent être de préférence échangées de façon modulaire.

2. Chargeur en barre selon la revendication 1, **caractérisé en ce que** les barrettes de guidage (16) sont fabriquées en métal ou en matière plastique.

3. Chargeur en barre selon la revendication 1 ou 2, **caractérisé en ce que** les faces frontales (17) du côté supérieur des barrettes de guidage (16) sont biseautées, et dépassent de plus en plus fortement, vues dans la direction du trajet de déplacement.

4. Chargeur en barre selon l'une des revendications 1 à 3, **caractérisé en ce que** l'une au moins des barrettes de guidage (16) comporte sur sa face extérieure un support de marquage (19) qui est visible de l'extérieur à travers une ouverture (20) dans le puits (3).

5. Chargeur en barre selon l'une des revendications 1 à 4, **caractérisé en ce que** les barrettes de guidage (16) sont reliées ensemble d'une seule pièce via une barrette commune (18).

6. Chargeur en barre selon l'une des revendications 1 à 5, **caractérisé en ce que** les barrettes de guidage (16) sont ancrées dans des ouvertures ou des entailles (20, 22) du puits (3) au moyen de saillies (19, 21).
